# EUROPÄISCHE PATENTSCHRIFT

(11) **EP 1 039 814 B1**
(45) Veröffentlichungstag und Bekanntmachung des Hinweises auf die Patenterteilung: **25.06.2003**
(21) Anmeldenummer: 98930685.7
(22) Anmeldetag: 13.05.1998
(51) Int. Cl.: A44B 18/00

(54) **HAFTKÖRPER**
ADHESIVE BODY
CORPS D'ACCROCHAGE

(30) Priorität: 28.11.1997 DE 19752763
(43) Veröffentlichungstag der Anmeldung: 04.10.2000
(73) Patentinhaber: Gottlieb Binder GmbH & Co., 71088 Holzgerlingen (DE)
(72) Erfinder: SCHULTE, Axel, D-71088 Holzgerlingen (DE)
(74) Vertreter: Bartels, Martin Erich Arthur
(86) Internationale Anmeldenummer: EP9802811
(87) Internationale Veröffentlichungsnummer: WO99027811

(56) Entgegenhaltungen:
- EP-A- 0 145 603
- EP-A- 0 168 240
- EP-A- 0 621 118
- WO-A-97/20690

## Beschreibung

Die Erfindung betrifft einen Haftkörper, insbesondere zum Herstellen einer Verbindung mit einem Schaumstoff-Formkörper während des Formvorganges mittels Schaummaterial mit einzelnen, auf einem Trägerband angeordneten Haftelementen, die zur Vermeidung des Eindringens von Schaummaterial mit einem flächenartigen Abdeckmittel nach außen hin abgedeckt sind.

Bei einem bekannten Haftkörper nach der EP 0 612 485 B1 weist dieser zum Einschäumen in den Schaumstoff-Formkörper ein übliches Haftverschlußteil auf, das an seiner Vorderseite mit Verhakungselementen versehen ist. Auf der Rückseite dieses Haftverschlußteiles befindet sich dann ein Verankerungsteil zur Verankerung des Haftkörpers in die Oberfläche des zu schäumenden Schaumstoff-Formkörpers. Die angesprochenen Verhakungselemente sind während des Schäumens vollflächig von einer Kunststoffdichtmasse abgedeckt, die nach Beendigung des Formvorganges zum Freilegen der Verhakungselemente von diesen abziehbar ist. An den derart freigelegten Verhakungselementen können dann Sitzbezüge, Polsterkörperteile od.dgl. mit dem Schaumstoff-Formkörper verbunden werden, indem die korrespondierenden Haftverschlußteile, beispielsweise in Form eines Schlaufenbandmaterials od.dgl., in Eingriff mit den Verhakungselementen gebracht werden. Da die Kunststoffdichtmasse die abzudeckenden Haftelemente in Form der Verhakungselemente formschlüssig umschließt, sind erhebliche Kräfte notwendig, um die Abdeckmasse von den Haftelementen zu trennen, wobei die dahingehenden Entformungskräfte größer sein können als die Verbindungskräfte zwischen dem eigentlichen Haftkörper in Form des Haftverschlusses und dem Schaummaterial. Als Folge reißt man zusammen mit der abdeckenden Dichtmasse auch den bandartigen Haftkörper vom frisch geschäumten Schaumstoffsitzkörper, was diesen unbrauchbar werden läßt. Selbst wenn die Dichtmasse recyclebar und für nachfolgende Formvorgänge wiederverwendbar ist, ist eine entsprechende Einsatzmenge an Dichtmasse zu handhaben, was das bekannte Formverfahren verteuert.

Es ist in der EP 0 168 240 A2 zwar bereits bei einem gattungsgemäßen Haftkörper vorgeschlagen worden, bei vergleichbaren Formverfahren die Verhakungselemente eines Haftverschlußteiles stirnseitig nur mit einer dünnen Folie abzudecken, um so das Eindringen des Formmaterials zu vermeiden; dies führt jedoch zu aufwendigen Abdichtmaßnahmen im Randbereich der Folie, die eine Verbindung mit der Oberseite des Haftverschlußbandes eingehen muß, was zum einen wieder die Kosten erhöht und zum anderen insbesondere im Stirnbereich des bandartigen Haftverschlußteiles zu Abdichtproblemen führt mit der Folge, daß das Schaummaterial doch die Möglichkeit hat, zwischen die Verhakungsmittel einzudringen. Die derart vom Schaummaterial umgebenen Verhakungselemente stehen dann für das spätere Befestigen von Polsterbezügen und Polstermaterial nicht mehr zur Verfügung, was die Festlegemöglichkeiten entsprechend beeinträchtigt. Auch löst sich die Folie leicht ab und reißt ein, was in der Praxis zu Problemen führt.

Ausgehend von diesem Stand der Technik liegt der Erfindung die Aufgabe zugrunde, die bekannten Haftkörper derart weiter zu verbessern, daß diese kostengünstig verwendbar und fest mit dem Schaumstoff-Formkörper verbindbar sind sowie mit hoher Sicherheit gewährleisten, daß kein Schaummaterial während des Schäumens an die Hartelemente gelangt. Eine dahingehende Aufgabe löst ein Haftkörper mit den Merkmalen des Anspruches 1.

Dadurch, daß gemäß dem kennzeichnenden Teil des Anspruches 1 das Abdeckmittel ein Klebstoffmittel ist, das auf den Stirnseiten der Haftelemente klebend aufliegt und von diesen unter Freilegen der Haftelemente wieder entfernbar ist, sind die Haftelemente während des Einschäumens sicher abgedeckt und das Schaummaterial kann die Hartelemente beim Schäumen nicht verkleben und dabei unbrauchbar werden lassen. Da das Klebstoffmittel auf den Haftelementen lösbar klebend aufliegt, ist das bandartige oder flächenartige Klebstoffmittel leicht von den Haftelementen zu trennen und es kommt nicht zu einem ungewollten Abreißen des Haftkörpers aus dem Schaumstoff-Formkörper. Im übrigen ist während des Einschäumens dieses Klebstoffabdeckmittel sicher mit den Haftelementen verbunden, so daß ein ungewolltes Einreißen nicht vorkommen kann.

Der Überzug in Form des Klebstoffmittels läßt sich sehr dünn ausbilden, so daß der benötigte Materialeinsatz für das Abdeckmittel gering gehalten werden kann. Dies senkt die Kosten ebenso wie die Tatsache, daß das zum Einsatz bringende Klebstoffmittel auf dem Markt günstig zu erhalten ist.

Bei einer bevorzugten Ausführungsform des erfindungsgemäßen Haftkörpers ist das Klebstoffmittel auswählbar unter den Schmelzhaftklebstoffen, insbesondere aus den sog. Hot-Melt-Klebern, den Dispersionshaftklebstoffen, vorzugsweise auf wässriger Phenolharzbasis, oder unter den Klebstoffen auf Acrylatbasis. Die dahingehenden Klebstoffe zeichnen sich insbesondere durch eine sehr gute Haftkraft auf den hier in Rede stehenden Kunststoffmaterialien aus. Sie sind im übrigen witterungs- und wasserbeständig und mithin sehr gut in der Lage, das ungewollte Eindringen des Schaummaterials beim Schaumformvorgang wirksam zu vermeiden. Obwohl in den technischen Informationsblättern zu diesen Klebstoffen ihre stark klebende Eigenschaft in den Vordergrund gestellt ist, ist es für einen Fachmann auf dem Gebiet der Hartbandverschlüsse überraschend, daß diese sich von den Haftelementen eines dahingehenden Haftverschlußteiles leicht lösen lassen, sofern die Haftelemente vorzugsweise keine hakenförmige Ausbildung haben, sondern stirnseitig stumpf sind.

Bei einer weiteren bevorzugten Ausführungsform des erfindungsgemäßen Haftkörpers ist auf der dem Abdeckmittel gegenüberliegenden Seite des Trägerbandes ein Schlingenmaterial, vorzugsweise aus Baumwolle, vorhanden, das eine feste Verbindung mit dem Schaummaterial gewährleistet. Vorzugsweise ist dabei das Schlingenmaterial auf einem Flachband angeordnet, das Teil des Trägerbandes oder mit diesem verbindbar ist. Mit den vorbezeichneten Angaben ist es möglich, eine derart feste Verbindung des Haftkörpers zum Schaummaterial beim Einschäumen herzustellen, daß weder beim Entfernen des Klebstoff-Abdeckmittels noch beim späteren Abziehen eines Verschlußgegenstückes am Sitzbezug das eingeschäumte Haftkörperteil vom Schaummaterial abgetrennt wird.

Bei einer weiteren besonders bevorzugten Ausführungsform ist das Klebstoffmittel ein aufwalzbares Klebeband, das auf seiner den Haftelementen abgewandten Außenseite mit einer entfernbaren Magnetfolie oder einer Abdeckschicht mit magnetisierbaren Partikeln, wie Eisenpartikeln, versehen ist oder eine Abdeckschicht aus Silikon aufweist. Durch die Ausgestaltung des Klebstoffmittels als aufwalzbares Klebeband kann das Klebstoffmittel in der Art einer Folie verarbeitet werden und man benötigt bei der Herstellung des Haftkörpers keine aufwendige Ausstattung, wie beispielsweise Aufschmelz- und Auftragsvorrichtungen, noch irgendwelche Extruder zum Aufbringen des Abdeckschaumes. Vielmehr genügen einfache Zuführeinrichtungen und eine Andrückwalze. Sofern der Haftkörper mit einer entfernbaren Magnetfolie oder einer Abdeckschicht mit magnetisierbaren Partikeln versehen ist, läßt sich der bandartige Haftkörper über sog. Pfeifen mit magnetischer Halterung einfach und haftsicher in die Form einlegen und in seiner Position derart festhalten, daß es während des Einschäumens in die Form nicht zu Verwerfungen od.dgl. kommen kann. Sofern eine silikonisierte Abdeckschicht vorgesehen ist, weist das Klebeband zu beiden Seiten und mithin auch nach außen hin eine Klebeschicht auf, die sich unmittelbar mit der Form oder ihren Teilen, wie Pfeifen, klebend lösbar verbinden läßt.

Sofern die Haftelemente des Haftkörpers aus stengelartigen Verdickungen auf dem Trägerband gebildet sind, die stirnseitig abgeflacht sind oder konkave Vertiefungen aufweisen, lassen sich diese in der Höhe extrem niedrig ausbilden und der Aufwalzvorgang des Klebstoffmittels bei der Herstellung des Haftkörpers wird erleichtert.

Im folgenden wird der erfindungsgemäße Hartkörper anhand der Zeichnung näher erläutert.
Es zeigen in prinzipieller und nicht maßstäblicher Darstellung die
- Fig.1: in vergrößerter Schnittdarstellung eine erste Ausführungsform des Haftkörpers nach der Fig.1a;
- Fig.2a,2b: in vergrößerter Darstellung eine geänderte Ausführungsform des Haftkörpers nach der Fig. 1;
- Fig.3: eine Vorrichtung zum Herstellen des Haftkörpers.

Der erfindungsgemäße Haftkörper dient insbesondere zum Herstellen einer Verbindung mit einem Schaumstoff-Formkörper 10 während des Formvorganges mittels Schaummaterial. Dahingehende Schaumstoff-Formkörper 10 dienen dem Herstellen von Schaumstoffrohlingen, insbesondere für Fahrzeug- und Fluggastsitze sowie deren Teile, wie Sitzteile, Rückenlehnen, Armlehnen und Kopfstützen. Dies schließt auch Komplett-Sitze mit ein, bei denen diese Einzelkomponenten in einer Sitzstruktur zusammengefaßt sind. In Abhängigkeit des zu erzeugenden Formkörpers ist eine Form 12 oder ein Formkasten vorgesehen, in den das Schaummaterial unter Druck eingebracht wird. Nach Abschluß einer Temperaturbehandlung in der Form 12 und einem sich anschließenden Abkühlprozeß kann dann der Formkörper 10 aus der Form 12 für die Weiterverarbeitung entnommen werden.

Damit die derart hergestellten Schaumstoff-Formkörper 10 mit einem Bezugmaterial od.dgl. versehen werden können, werden die Haftkörper in Form von Bändern in die Form 12 eingelegt und mit eingeschäumt. Entsprechend komplementär ausgebildete Haftverschlußteile am Bezugsmaterial (nicht dargestellt) wirken dann mit den Haftelementen 14 des Haftkörpers, der am Formkörper 10 festgelegt ist, zusammen und befestigen derart den Bezug an dem Schaumstoff-Formkörper 10.

Die einzelnen Haftelemente 14 sind auf einem Trägerband 16 vorzugsweise einstückig mit diesem verbunden angeordnet. Zur Vermeidung des ungewollten Eindringens von Schaummaterial sind die Haftelemente 14 mit einem Abdeckmittel 18 abgedeckt.

Das Abdeckmittel 18 ist ein Klebstoffmittel, das, wie insbesondere die Fig.1 und 2 zeigen, auf den Haftelementen 14 klebend aufliegt und einen gleichbleibenden, radialen Abstand 20 zwischen den Haftelementen 14 freigibt. Das Abdeckmittel 18 in Form des Klebstoffmittels, das folienartig aufbringbar ist, liegt dabei stirnseitig klebend an der benachbart gegenüberliegenden Seite des Trägerbandes 16 an. Das Klebstoffmittel ist auswählbar unter den Schmelzhaftklebstoffen, die man auch als Hot-Melt-Klebstoffe bezeichnet, unter den Dispersionshaftklebstoffen, die vorzugsweise auf wässriger Phenolharzbasis beruhen, oder unter den Klebstoffen auf Acrylatbasis.

Bei den Ausführungsformen ist auf der dem Abdeckmittel 18 gegenüberliegenden Seite des Trägerbandes 16 ein Schlingenmaterial 22, vorzugsweise aus Baumwolle, vorhanden, welches eine feste Verbindung mit dem Schaummaterial beim Einschäumvorgang gewährleistet. Zwischen die Schlaufen der einzelnen Schlingen des Schlingenmaterials, welches auf einem Flachband 24 angeordnet ist, dringt das Schaummaterial ein und ergibt einen festen Verbund, sobald das Schaummaterial ausgehärtet ist.

Das als aufwalzbares Klebeband ausgebildete Klebstoffmittel weist in einer Ausführungsform auf seiner den Haftelementen 14 abgewandten Außenseite 28 eine entfernbare Magnetfolie 30 oder vergleichbar eine Abdeckschicht mit magnetisierbaren Partikeln (nicht dargestellt), wie Eisenpartikeln, auf. Die abziehbare Magnetfolie 30 stellt sicher, daß der Haftkörper in der Form 12 gehalten wird, indem diese korrespondierend ausgebildet Aufnahmen 32 aufweist, die mit Magneteinsätzen, beispielsweise in Form von Stabmagneten (nicht dargestellt) versehen sind. Diese Aufnahmen 32 können aus der Form 12 auch entfernt werden. Ist der Formvorgang abgeschlossen, wird die Magnetfolie 30 vorzugsweise zusammen mit dem Abdeckmittel 18 abgezogen und die Haftelemente 14 sind für ihren Einsatzzweck freigegeben.

Die angesprochenen Haftelemente 14 sind aus stengelartigen Verdickungen auf dem Trägerband 16 gebildet, die stirnseitig abgeflacht sind und im Längsquerschnitt gesehen sich zylindrisch nach innen hin verjüngen. Andere Querschnitte, wie rechteckförmig, elliptisch od.dgl., sind möglich. Ferner können die stengelartigen Verdickungen konkave Vertiefungen an ihrer freien Stirnseite (nicht dargestellt) aufweisen. Vorzugsweise sind die Haftelemente 14 einstückig Teil des Trägerbandes 16 und aus einem Kunststoffmaterial gebildet.

Ein rationelles Herstellverfahren zur Herstellung eines dahingehenden Haftkörpers ist in der DE 196 46 318.1 offenbart. Zur Herstellung des Haftkörpers mit der Vielzahl von einstückig mit dem Trägerband 16 ausgebildeten Haftelementen 14 in Form der verdickt ausgebildeten Stengel wird ein thermoplastischer Kunststoff in plastischem oder flüssigem Zustand einem Spalt zwischen einer Druckwalze und einer Formwalze (nicht dargestellt) zugeführt, wobei beide Walzen in entgegengesetztem Drehsinn angetrieben werden, wobei die Formwalze ein Sieb mit nach außen und innen offenen Hohlräumen aufweist, dessen Hohlräume der Außenkontur der stengelartigen Haftelemente 14 entsprechen und wobei in das Sieb der thermoplastische Kunststoff eindringt und dort zumindest teilweise erhärtet. Die derart erzeugten Haftelemente 14 sind nur von sehr geringer Höhe und stehen dicht beieinander. Mithin ist es nicht möglich, daß das Klebstoffmittel in Form des Abdeckmittels 18 in die Abstände 20 zwischen die Haftelemente 14 eingreift, was letztendlich das Abziehen des Abdeckmittels 18 von den Haftelementen 14 erleichtert.

In der Fig.3 ist schematisch die Vorrichtung dargestellt, mit der sich der Haftkörper herstellen läßt. Zwischen zwei Gummibelagswalzen 38, die in Pfeilrichtung umlaufen, wird die Magnetfolie 30 oder das eisenhaltige Papier durchgeführt, wobei auf der Unterseite der Magnetfolie 30 bzw. des Papiers das Abdeckmittel 18 in Form des Klebstoffbandes verläuft. Bevor der dahingehende Verbund zwischen den beiden Gummibelagswalzen 38 durchläuft, wird ein das Klebstoffmittel schützendes Abdeckpapier 40 abgezogen und, wie in der Fig.3 dargestellt, auf eine Aufwickelrolle 42 entsprechend aufgewickelt. Parallel hierzu wird von einer Abwickelrolle 44 das Trägerband 16 mit den nach außen vorstehenden Haftelementen 14 abgewickelt. Die in Blickrichtung auf die Fig.3 gesehen obere Gummibelagswalze 38 drückt dann das klebende Abdeckmittel 18 auf das Trägerband 16 und es entsteht die fertige bereits beschriebene Breitware 46, wie sie näher in den Fig.1 und 1a dargestellt ist.

Bei der dahingehenden Herstellung der Haftkörper ist man nicht daran gebunden, Bandmaterialien als Schmalware einzusetzen. Vielmehr können alle Bestandteile der vorbeschriebenen Laminate als sog. Breitware erzeugt und zusammengefügt werden, und zwar durchaus bis zu einer Breite von ca. 1,5 m, wobei dann aus dieser Breitware 46 man durch Aus- oder Abstechen auf einer Rollenschneidemaschine od.dgl. Bänder beliebiger Breite und Breitenausgestaltung erhalten kann. Durch Stanzen, Wasserstrahlschneiden oder mittels Laser lassen sich auch komplizierte zwei- und dreidimensionale Formen für die Sitzgestaltung erreichen. Vor dem Einsatz in die Schaumform 12 entfällt auch die Bearbeitung der Schnittränder mittels Kleben oder Schweißen, so daß direkt von der jeweiligen Vorratsrolle 44 das Material geholt werden kann, was wiederum sehr kostengünstig ist.

Bei der Ausführungsform nach den Fig.2a,2b betrifft die Fig.2a eine Draufsicht auf das Abdeckmittel 18 und die Fig.2b eine diesbezügliche Seitenansicht. Liegt das klebende Abdeckmittel 18 vollflächig auf den Haftelementen 14 auf, sind relativ hohe Abziehkräfte für das Abdeckmittel 18 von Hand notwendig. Um diesen Ablösevorgang zu erleichtern, ist bei der Ausführungsform nach den Fig.2a,2b vorgesehen, einen nichtklebenden Streifen 50 mit einzuwalzen, der zwischen Abdeckmittel 18 und abzudeckenden Haftelementen 14 zu liegen kommt. Da an den Stellen des nichtklebenden Streifens 50 keine haftende Berührung zwischen dem Abdeckmittel 18 und den Haftelementen 14 zum Tragen kommt, ist der Abziehvorgang für das Abdeckmittel 18 von Hand erleichtert. Der nichtklebende Streifen 50 kann als Streifen oder Folie eingebracht sein oder, wie die Fig.2a dies zeigt, in definierten Abständen das Abdeckmittel 18 untergreifend.

Ferner kann, wie dies die Fig.2a zeigt, das Abdeckmittel 18 mit einer quer zu seiner Längsrichtung verlaufenden Handhabe 52 versehen sein, die eine Angriffshilfe für den Abziehvorgang bietet. In Blickrichtung auf die Fig.2a gesehen ist dann von der Handhabe 52 aus betrachtet das Abdeckmittel 18 rechtsbündig auf den Haftelementen 14 aufgeklebt und linksbündig freigelassen. Das Klebstoffmittel kann selbständig zu einem klebenden Folienüberzug aushärten oder als Beschichtung einer Dünnschichtfolie die Verbindung zu den Haftelementen 14 herstellen.

## Patentansprüche

1. Haftkörper, insbesondere zum Herstellen einer Verbindung mit einem Schaumstoff-Formkörper(10) während des Formvorganges mittels Schaummaterial mit einzelnen, auf einem Trägerband (16) angeordneten Haftelementen (14), die zur Vermeidung des Eindringens von Schaummaterial mit einem flächenartigen Abdeckmittel (18) nach außen hin abgedeckt sind, **dadurch gekennzeichnet, daß** das Abdeckmittel (18) ein Klebstoffmittel ist, das auf den Stirnseiten der Haftelemente (14) klebend aufliegt und von diesen unter Freilegen der Haftelemente (14) wieder entfernbar ist.

2. Haftkörper nach Anspruch 1, **dadurch gekennzeichnet, daß** das Klebstoffmittel auswählbar ist unter den Schmelzhaftklebstoffen, den Dispersionshaftklebstoffen, vorzugsweise auf wässriger Phenolharzbasis, oder unter den Klebstoffen auf Acrylatbasis.

3. Haftkörper nach Anspruch 1 oder 2, **dadurch gekennzeichnet, daß** auf der dem Abdeckmittel (18) gegenüberliegenden Seite des Trägerbandes (16) ein Schlingenmaterial (22), vorzugsweise aus Baumwolle, vorhanden ist, das eine feste Verbindung mit dem Schaummaterial gewährleistet.

4. Haftkörper nach Anspruch 3, **dadurch gekennzeichnet, daß** das Schlingenmaterial (22) auf einem Flachband (24) angeordnet ist, das Teil des Trägerbandes (16) oder mit diesem verbindbar ist.

5. Haftkörper nach einem der Ansprüche 1 bis 4, **dadurch gekennzeichnet, daß** zwischen dem Abdeckmittel (18) und den Haftelementen (14) teilweise ein nichtklebendes Abdeckmaterial, insbesondere in Form eines nichtklebenden Streifens (50), angeordnet ist.

6. Haftkörper nach einem der Ansprüche 1 bis 5, **dadurch gekennzeichnet, daß** das Klebstoffmittel ein aufwalzbares Klebeband ausbildet, das auf seiner den Haftelementen (14) abgewandten Außenseite mit einer entfernbaren Magnetfolie (30) oder einer Abdeckschicht mit magnetisierbaren Partikeln, wie Eisenpartikeln, versehen ist oder eine silikonisierte Abdeckschicht (48) aufweist.

7. Haftkörper nach einem der Ansprüche 1 bis 6, **dadurch gekennzeichnet, daß** die Haftelemente (14) aus stengelartigen Verdickungen auf dem Trägerband (10) gebildet sind, die stirnseitig abgeflacht sind oder konkave Vertiefungen aufweisen.

8. Haftkörper nach einem der Ansprüche 1 bis 7, **dadurch gekennzeichnet, daß** das Abdeckmittel (18) zum erleichterten Abziehen mit einer Handhabe (52) versehen ist.

## Claims

1. Adhesive body, especially for making a bond with a foamed plastic moulded body (10) during the moulding process by means of a foamed plastic material with individual adhesive elements (14) arranged on a carrier strip (16) which are covered with an outer flat covering (18), **characterised in that** the covering (18) is an adhesive which adheres to the front faces of the adhesive elements (14) and is removable from them by uncovering the adhesive elements (14).

2. Adhesive body according to Claim 1, **characterised in that** the adhesive can be selected from hot-melt adhesives, dispersion adhesives, preferably on a watery phenol resin base or from adhesives on an acrylic base.

3. Adhesive body according to Claim 1 or 2, **characterised in that** loop material (22), preferably of cotton, is provided on the side of the carrier strip (16) opposite to the covering (18), guaranteeing firm connection with the foamed material.

4. Adhesive body according to Claim 3, **characterised in that** the loop material (22) is arranged on a flat strip 24 which is part of the carrier strip (16) or connectable with it.

5. Adhesive body according to one of the Claims 1 to 4, **characterised in that** a partly non-adhesive covering material, especially in the form of a non-adhesive strip (50) is arranged between the covering (18) and the adhesive elements (14).

6. Adhesive body according to one of the Claims 1 to 5, **characterised in that** the adhesive forms a roll-coatable adhesive strip which has on its outer side facing away from the adhesive elements (14) a removable magnetic foil (30) or a cover layer with magnetisable particles, or a siliconised cover layer (48).

7. Adhesive body according to one of the Claims 1 to 6, **characterised in that** the adhesive elements (14) are formed by stalk-like swellings on the carrier strip (10) which are flattened or have concave depressions at the end.

8. Adhesive body according to one of the Claims I to 7, **characterised in that** the covering (18) is provided with a grip (52) to facilitate removal.

## Revendications

1. Corps adhésif, en particulier pour la fabrication d'un composé ayant un corps moulé en mousse (10) au cours du procédé de formage au moyen d'une matière moussée avec différents éléments adhésifs (14) disposés sur une bande support (16), qui sont recouverts d'un moyen de recouvrement de type surface (18) pour éviter la pénétration de la matière moussée vers l'extérieur, **caractérisé en ce que** le moyen de recouvrement (18) est une masse adhésive qui colle aux faces frontales des éléments adhésifs (14) et peut être à nouveau détachée de celles-ci en libérant les éléments adhésifs (14).

2. Corps adhésif selon la revendication 1, **caractérisé en ce que** la masse adhésive peut être choisie parmi les masses auto-adhésives fusibles, les masses auto-adhésives par dispersion, de préférence à base de résine phénolique aqueuse, ou parmi les masses adhésives à base d'acrylate.

3. Corps adhésif selon la revendication 1 ou 2, **caractérisé en ce qu'**un matériau bouclé (22), de préférence en coton, est présent sur la face de la bande support (16) opposée au moyen de recouvrement (18), ledit matériau garantissant une liaison solide avec la matière moussée.

4. Corps adhésif selon la revendication 3, **caractérisé en ce que** le matériau bouclé (22) est disposé sur une bande plate (24) qui fait partie de la bande support (16) ou peut être relié à celle-ci.

5. Corps adhésif selon l'une quelconque des revendications 1 à 4, **caractérisé en ce qu'**un matériau de recouvrement non adhésif, en particulier sous forme d'une bande non adhésive (50), est disposé partiellement entre le moyen de recouvrement (18) et les éléments adhésifs (14).

6. Corps adhésif selon l'une quelconque des revendications 1 à 5, **caractérisé en ce que** la matière adhésive forme une bande collante pouvant être laminée, qui est dotée sur sa face externe, à l'opposé des éléments adhésifs (14), d'une feuille magnétique amovible (30) ou d'une couche de recouvrement ayant des particules magnétisables ou présente une couche de recouvrement siliconée (48).

7. Corps adhésif selon l'une quelconque des revendications 1 à 6, **caractérisé en ce que** les éléments adhésifs (14) sont formés à partir d'épaississements de type tige sur la bande support (10) qui sont aplatis du côté frontal ou présentent des renfoncements concaves.

8. Corps adhésifs selon l'une quelconque des revendications 1 à 7, **caractérisé en ce que** le moyen de recouvrement (18) est doté d'une prise (52) pour en faciliter le retrait.
